# FASCICULE DE BREVET EUROPEEN

(11) **EP 0 597 470 B1**
(45) Date de publication et mention de la délivrance du brevet: **08.05.1996**
(21) Numéro de dépôt: 93118258.8
(22) Date de dépôt: 11.11.1993
(51) Int. Cl.: B65C 9/46

(54) **Système d'étiquetage automatique et utilisation dudit système pour la gestion des stocks**
Automatische Etikettiervorrichtung und deren Verwendung zur Vorratsführung
Automatic labelling system and its utilisation in stock management

(30) Priorité: 13.11.1992 FR 9213710
(43) Date de publication de la demande: 18.05.1994
(73) Titulaire: FNAC S.A., F-92300 LEVALLOIS PERRET (FR)
(72) Inventeur: Segaud, Jean Pierre, F-77100 Meaux (FR)
(74) Mandataire: Sabatier, Marc

(56) Documents cités:
- EP-A- 0 052 848
- WO-A-92/13769
- CA-A- 1 103 716
- US-A- 4 321 103
- US-A- 4 529 871

## Description

L'invention concerne un système d'étiquetage automatique particulièrement adapté aux réseaux de distribution.

Les produits reçus par un distributeur sont généralement munis d'un code d'identification apposé sur leur emballage par le fabricant. Le système de codage utilisé, appelé "code-barres" est adapté à la lecture automatique par des moyens optiques qui permettent de plus en plus de remplacer un marquage en clair, notamment du prix. Cette tendance a cependant pour inconvénient de rendre plus difficile la connaissance du prix de l'article par le client. Pour certains produits tels que les disques compacts, les cassettes audio ou vidéo et les livres, l'étiquetage des produits est une contrainte commerciale. L'étiquetage est alors effectué manuellement dans les points de vente avant de placer les produits en rayon.

Cette solution présente cependant les inconvénients d'augmenter les risques d'erreurs de marquage et d'allonger le délai entre la réception des produits et leur mise à disposition du public dans les surfaces commerciales. Cela a aussi pour conséquence d'augmenter les stocks et/ou de rendre indisponibles certains produits en rayon.

La demande internationale WO-A-92/13769 décrit un dispositif d'étiquetage de produits qui comprend notamment d'une part, une unité de contrôle reliée à un lecteur placé en amont du dispositif de pose d'étiquettes et disposé de façon à pouvoir lire le code d'identification ; d'autre part, un dispositif d'impression d'étiquettes commandé par une unité de contrôle et alimentant le dispositif de pose d'étiquettes, et enfin, une unité de contrôle comportant des moyens pour rechercher dans une base de données, les données à transmettre au dispositif d'impression en fonction des codes d'identification lus par le lecteur.

Le brevet américain US-A-4 529 871 décrit un système similaire comportant, en cas de non reconnaissance d'un produit, la possibilité pour un opérateur d'intervenir pour introduire manuellement des données et ainsi obtenir l'étiquette adéquate.

Malheureusement, toute intervention manuelle est à exclure dans le cas d'une machine automatisée.

L'invention a pour but de remédier aux inconvénients précédents et a pour objet un système d'étiquetage automatique de produits sur lesquels sont apposés des codes d'identification desdits produits, ledit système comportant une chaîne d'étiquetage qui comprend:
- un dispositif de chargement des produits,
- un dispositif de transport,
- au moins un premier dispositif de pose d'étiquettes,
- un dispositif de déchargement des produits,
ledit système comportant en outre une unité de contrôle reliée à un premier lecteur placé en amont du premier dispositif de pose d'étiquettes et disposé de façon a pouvoir lire ledit code d'identification et un dispositif d'impression d'étiquettes commandé par l'unité de contrôle et alimentant le premier dispositif de pose d'étiquettes, l'unité de contrôle comportant des moyens pour rechercher dans une base de données les données à transmettre au dispositif d'impression en fonction des codes d'identification lus par le premier lecteur, ledit système étant caractérisé en ce qu'il comporte un premier dispositif d'éjection placé en aval du premier lecteur et commandé par l'unité de contrôle et en ce que l'unité de contrôle actionne ledit premier dispositif d'éjection en cas de non-conformité des codes d'identification lus par le premier lecteur aux codes d'identification référencés dans la base de données.

L'éjection des produits munis de codes non conformes avant la pose de l'étiquette impose cependant des contraintes au niveau de l'impression. En effet, pour pouvoir utiliser un système d'impression et d'étiquetage peu onéreux, il est nécessaire que l'impression de l'étiquette soit effectuée avant l'opération de pose sur l'emballage du produit. Aussi, le processus d'impression doit tenir compte du fait que certains produits peuvent être éjectés de la chaîne d'étiquetage avant l'opération de pose d'étiquette.

Dans ce but et selon un aspect particulier de réalisation, le système d'étiquetage est caractérisé en ce que ledit premier dispositif de pose d'étiquettes comporte un mécanisme d'inhibition commandé par l'unité de contrôle permettant d'empêcher la pose des étiquettes et en ce qu'en cas de détection d'un code d'identification non conforme, l'unité de contrôle active ledit mécanisme d'inhibition au moment où le produit portant ledit code non conforme aurait dû recevoir une étiquette.

L'invention a également pour objet un système d'étiquetage utilisant un mode de réalisation particulier du mécanisme d'inhibition mentionné ci-dessus.

Il est d'autre part important que l'étiquetage ainsi effectué présente une grande fiabilité. Aussi, selon un autre aspect de l'invention, le système d'étiquetage est caractérisé en ce qu'il comprend un second lecteur relié à l'unité de contrôle et placé en aval du premier dispositif de pose d'étiquettes et un second dispositif d'éjection placé en aval dudit second lecteur et commandé par l'unité de contrôle, en ce que l'unité de contrôle comporte des moyens pour détecter la conformité des données lues par ledit second lecteur aux données transmises au dispositif d'impression et des moyens pour actionner ledit second dispositif d'éjection en cas de non-conformité.

Selon encore un autre aspect de l'invention, le système est caractérisé en ce que ledit second lecteur possède un niveau de performance au plus équivalent à ceux des lecteurs normalement utilisés dans les points de vente des produits étiquetés par ledit système.

Cette dernière disposition assure que la lisibilité de l'étiquette sera toujours suffisante pour être lue correctement dans les points de vente.

L'invention a également pour objet l'utilisation du système d'étiquetage défini ci-dessus pour contribuer à la gestion des stocks du distributeur.

D'autres aspects de l'invention et détails de réalisation seront exposés dans la suite de la description en référence aux figures.
- La figure 1 représente l'ensemble du système d'étiquetage selon l'invention.
- La figure 2 est une représentation fonctionnelle du système de la figure 1.
- La figure 3 est une représentation schématique des dispositifs d'impression et d'étiquetage utilisés dans la chaîne d'étiquetage.
- La figure 4 représente le mécanisme de pose d'étiquettes.
- Les figures 5 et 6 sont des représentations détaillées du mécanisme de pose d'étiquettes et d'inhibition de la pose.
- La figure 7 est une vue d'ensemble de la machine.

Le système d'étiquetage représenté à la figure 1 est composé d'une partie mécanique formant une chaîne d'étiquetage 1 et d'une unité de contrôle 6 commandant la chaîne d'étiquetage 1. Selon la réalisation représentée, l'unité de contrôle 6 communique avec un système de gestion SG d'une base de données BD contenant notamment le fichier catalogue BD1 et le fichier stock BD2 des produits gérés par le système.

La chaîne d'étiquetage 1 est organisée autour d'une courroie d'entraînement 3 munie de taquets régulièrement espacés et servant à pousser les produits CD0 à CD5 en cours de traitement sur la machine. La courroie 3 est alimentée par un dispositif de chargement 2 lui-même alimenté par un chargeur 12 dans lequel sont empilés les produits à étiqueter. A l'autre extrémité de la chaîne est disposé un dispositif de déchargement 5 qui reçoit de la courroie 3 des produits étiquetés et alimente un second chargeur 13 analogue au chargeur 12.

Le dispositif de chargement 2, la courroie d'entraînement 3 et le dispositif de déchargement 5 sont respectivement entraînés par des moteurs pas à pas M1, M2 et M3. Les moteurs M1, M2, M3 sont commandés et synchronisés par l'unité de contrôle 6 grâce à divers capteurs P1-P5 disposés au long de la chaîne 1.

En aval du dispositif de chargement 2 est disposé un premier lecteur L1 servant à lire le code d'identification (code-barres) apposé sur le produit passant à proximité. En aval du lecteur L1 sont prévus un dispositif d'éjection E1 et un dispositif 10 de pose d'étiquettes de protection antivol. En aval est disposé un second dispositif 4 de pose d'étiquettes alimenté par un dispositif d'impression 7. Les dispositifs 4 et 7 servent à la pose d'étiquettes où apparaissent notamment le prix en clair, un code de référence du produit spécifique du distributeur, de type code-barres et éventuellement d'autres données choisies par le distributeur tels que le libellé du produit, le numéro de rayon ou le numéro du vendeur. Le code du produit est particulièrement utile pour la gestion des stocks et pour l'affichage des prix aux caisses des points de vente.

En aval du dispositif de pose 4 est prévu un second lecteur L2 prévu pour relire le code du distributeur apposé à l'étape précédente.

Le dernier poste de la chaîne est constitué d'un second dispositif d'éjection E2 avoisinant éventuellement un troisième dispositif 11 de pose d'étiquettes pouvant être par exemple des étiquettes de promotion. Le dispositif 11 est placé au-dessus de la courroie 3 de façon à placer les étiquettes sur la face supérieure du produit, c'est-à-dire sur une face opposée à celle recevant les autres étiquettes. Cette disposition simplifie la réalisation, notamment en évitant des contraintes de positionnement des étiquettes supplémentaires par rapport aux étiquettes déjà collées sur le produit.

Pour commander la chaîne d'étiquetage, l'unité de contrôle 6 est avantageusement constituée d'un automate programmable 8 relié à un micro-ordinateur 9. L'automate 8 a pour rôle essentiellement de gérer les actionneurs et les capteurs de la chaîne d'étiquetage 1 tandis que le micro-ordinateur est destiné principalement à la transmission des données pour l'impression des étiquettes en fonction des données fournies par le capteur L1 et des données fournies par le système de gestion SG. Le micro-ordinateur 9 est d'autre part relié directement au second lecteur L2 en vue de vérifier la conformité du code apposé sur le produit à celui transmis au dispositif d'impression 7 à l'étape précédente.

La liaison entre le micro-ordinateur 9 et l'automate 8 permet notamment à ce dernier de recevoir les instructions pour provoquer l'actionnement des dispositifs d'éjection E1 et E2.

La configuration du micro-ordinateur 9 est de type classique, c'est-à-dire comporte un système d'exploitation, un système de gestion des fichiers, un module de communication ainsi qu'un module de traitement en temps réel servant à l'envoi des données à imprimer et à la détection de conformité des données reçues par les lecteurs L1 et L2.

De même, l'automate 8 peut être un automate classique tel que proposé par divers constructeurs.

Concernant la chaîne d'étiquetage 1, les dispositifs de chargement 2, de transport 3, de déchargement 5 et d'éjection E1, E2 peuvent également être de type classique et ne nécessitent donc pas d'explications supplémentaires.

Le fonctionnement complet du système de la figure 1 va maintenant être décrit en référence au schéma fonctionnel représenté à la figure 2. Sur cette figure, les différentes étapes du processus sont référencées par les mêmes chiffres ou lettres que les postes correspondants de la chaîne d'étiquetage. La première étape 2 correspondant au chargement des produits est suivie de la lecture du code d'identification (code-barres) du produit. Le code lu est transmis au micro-ordinateur 9 qui vérifie la conformité du code. Si le code n'est pas conforme, le micro-ordinateur en informe l'automate 8 qui provoque l'éjection E1 du produit. Si par contre le code est conforme, le produit reçoit l'étiquette de protection à l'étape 10 suivante. Pendant ce temps, le micro-ordinateur 9 transmet au dispositif d'impression 7 les données à imprimer sur l'étiquette. A l'étape suivante 4, le produit reçoit l'étiquette fournit par le dispositif d'impression 7. A l'étape suivante, le second lecteur L2 relit le code (référence, prix) et le transmet au micro-ordinateur 9. Ce dernier vérifie la conformité du code lu au code précédemment transmis au dispositif d'impression. Si le code n'est pas conforme, le produit est éjecté à l'étape E2. Si par contre le code est conforme, le produit reçoit éventuellement une étiquette supplémentaire (étiquette de promotion). Le produit est ensuite déchargé au cours de l'étape 5.

La figure 3 représente les deux premiers dispositifs d'étiquetage utilisés dans la chaîne. Le premier dispositif d'étiquetage 10 concerne les étiquettes de protection. De façon classique, ce dispositif est essentiellement constitué d'un premier mandrin 20 sur lequel est enroulé un ruban supportant les étiquettes de protection préencollées. Le ruban est entraîné par un cabestan et est guidé vers un doigt 21 dont la partie normalement en contact avec le ruban a la forme d'un dièdre présentant un angle aigu. La forme du doigt 21 provoque le décollement de l'étiquette du ruban, ce qui permet l'adhérence de l'étiquette sur le produit CD4. Un galet presseur 22 appliqué sur la surface du produit renforce l'adhérence de l'étiquette. La partie du ruban démunie d'étiquettes est enroulée autour d'un second mandrin 23.

De façon analogue, le second dispositif d'étiquetage 4 comprend un premier mandrin 12 sur lequel est enroulé un ruban 26 supportant des étiquettes vierges. Le ruban 26 est entraîné par un cabestan 15 vers une tête d'impression par l'intermédiaire d'un guide 13. La tête d'impression 7 est munie d'un capteur 14 de détection de l'étiquette lui permettant de bien cadrer l'impression. En sortie de la tête d'impression, le ruban est dirigé vers un doigt 16 de forme analogue au doigt 21. Un galet presseur 17 contribue à l'adhérence de l'étiquette sur le produit CD3. Le ruban démuni d'étiquettes est ensuite enroulé sur le mandrin 19.

La figure 3 représente aussi le second lecteur L2 qui est du même type que ceux utilisés aux caisses des points de vente.

La figure 4 représente de façon plus détaillée le mécanisme 4 de pose d'étiquettes évoqué ci-dessus. Sur la figure 4, nous retrouvons le mandrin 12 sur lequel est enroulé le ruban 26 muni des étiquettes vierges 25. Le ruban 26 est entraîné par l'intermédiaire du lecteur 7 vers le doigt 16 puis vers le mandrin 19 par l'intermédiaire d'un guide 24. La forme particulière du doigt 16 a pour effet de provoquer le décollement des étiquettes du ruban 26. Pour réaliser la fonction d'inhibition mentionnée précédemment, le doigt 16 peut pivoter autour d'un axe de rotation perpendiculaire à la figure de façon à s'éloigner des produits entraînés par la courroie 3 et à ne plus présenter un angle aigu à la surface du ruban. Selon une disposition particulière de réalisation, le guide 24 sert de butée pour le doigt 16 lorsque celui-ci est entraîné en rotation.

La figure 5 est une représentation agrandie et détaillée du mécanisme précédent montrant plus précisément la forme du doigt 16. Comme représenté en pointillés sur la figure, le doigt 16 dans sa position normale applique sur le ruban 26 un angle aigu qui modifie brutalement la trajectoire du ruban provoquant le décollement de l'étiquette 25. Par contre, lorsque le doigt est en position rétractée par suite d'une rotation autour de son axe (en traits pleins sur la figure), le doigt présente vis-à-vis du ruban une surface cylindrique qui évite le décollement des étiquettes.

La figure 6 représente le même dispositif vu de droite où apparaît le mécanisme d'entraînement 27 du doigt 16. Le mécanisme 27 est essentiellement constitué d'un électro-aimant rotatif 28 accouplé à une transmission 29 reliée à l'axe de rotation du doigt 16.

A titre d'illustration, la figure 7 représente un exemple de réalisation concret de la machine. Sur cette figure, sont visibles les principaux éléments accessibles aux utilisateurs: les chargeurs 12 et 13, les rouleaux d'étiquettes de protection et d'étiquettes vierges et le rouleau d'étiquettes supplémentaire du dispositif 11. Pour des produits ayant des dimensions voisines de celles des disques compacts, la machine a une longueur d'environ 2 mètres, une profondeur de 60 centimètres et une hauteur de 55 centimètres, son poids étant d'environ 200 kilogrammes.

## Revendications

1. Système d'étiquetage automatique de produits (CD0-CD5) sur lesquels sont apposés des codes d'identification desdits produits, ledit système comportant une chaîne d'étiquetage (1) qui comprend:
- un dispositif de chargement (2) des produits,
- un dispositif de transport (3),
- au moins un premier dispositif de pose d'étiquettes (4),
- un dispositif de déchargement des produits (5),
ledit système comportant en outre une unité de contrôle (6) reliée à un premier lecteur (L1) placé en amont du premier dispositif de pose d'étiquettes (4) et disposé de façon à pouvoir lire ledit code d'identification et un dispositif d'impression d'étiquettes (7) commandé par l'unité de contrôle (6) et alimentant le premier dispositif de pose d'étiquettes (4), l'unité de contrôle (6) comportant des moyens pour rechercher dans une base de données (BD) les données à transmettre au dispositif d'impression (7) en fonction des codes d'identification lus par le premier lecteur (L1), ledit système étant caractérisé en ce qu'il comporte un premier dispositif d'éjection (E1) placé en aval du premier lecteur (L1) et commandé par l'unité de contrôle (6) et en ce que l'unité de contrôle actionne ledit premier dispositif d'éjection (E1) en cas de non-conformité des codes d'identification lus par le premier lecteur (L1) aux codes d'identification référencés dans la base de données (BD).

2. Système d'étiquetage selon la revendication 1, caractérisé en ce que ledit premier dispositif de pose d'étiquettes (4) comporte un mécanisme d'inhibition (16,27) commandé par l'unité de contrôle (6) permettant d'empêcher la pose des étiquettes et en ce qu'en cas de détection d'un code d'identification non conforme, l'unité de contrôle (6) active ledit mécanisme d'inhibition (16,27) au moment où le produit portant ledit code non conforme aurait dû recevoir une étiquette.

3. Système d'étiquetage selon la revendication 2, caractérisé en ce que les étiquettes à imprimer (25) par ledit dispositif d'impression (7) sont préencollées et supportées par un ruban (26) enroulé autour d'un mandrin (12), ledit ruban étant entraîné vers une tête d'impression du dispositif d'impression (7) puis sur un doigt (16) disposé à proximité du passage des produits sur la chaîne (1) et dont une partie ayant la forme d'un angle aigu est normalement en contact avec ledit ruban de façon à décoller les étiquettes (25) dudit ruban (26) et en ce que ledit mécanisme d'inhibition (16,27) comporte un dispositif (27) permettant de déplacer ledit doigt (16) de façon à supprimer le contact du ruban (26) sur ladite partie ayant la forme d'un angle aigu.

4. Système d'étiquetage selon l'une des revendications 1 à 3, caractérisé en ce qu'il comprend un second lecteur (L2) relié à l'unité de contrôle (6) et placé en aval du premier dispositif de pose d'étiquettes (4) et un second dispositif d'éjection (E2) placé en aval dudit second lecteur (L2) et commandé par l'unité de contrôle (6), en ce que l'unité de contrôle (6) comporte des moyens pour détecter la conformité des données lues par ledit second lecteur (L2) aux données transmises au dispositif d'impression (7) et des moyens pour actionner ledit second dispositif d'éjection (E2) en cas de non conformité.

5. Système d'étiquetage selon la revendication 4, caractérisé en ce que ledit second lecteur (L2) possède un niveau de performance au plus équivalent à ceux des lecteurs normalement utilisés dans les points de vente des produits étiquetés par ledit système.

6. Système d'étiquetage selon l'une des revendications 2 à 5, caractérisé en ce que ladite unité de contrôle (6) est constituée d'un automate programmable (8) et d'un micro-ordinateur (9) reliés entre eux, ledit micro-ordinateur communiquant directement avec le ou lesdits lecteurs (L1, L2) et ledit dispositif d'impression (7), ledit automate (8) étant reliés à des capteurs de position (P1-P5) des produits (CD1-CD5) présents sur la chaîne (1) et à des actionneurs du ou desdits dispositifs d'éjection (E1,E2) et du mécanisme d'inhibition (16,27).

7. Système d'étiquetage selon l'une des revendications 1 à 6, caractérisé en ce qu'il comporte un second dispositif de pose (10) d'étiquettes de protection disposé sur la chaîne (1) entre le premier lecteur (L1) et le dispositif de pose d'étiquettes (4).

8. Système d'étiquetage selon l'une des revendications 1 à 7, caractérisé en ce qu'il comporte un troisième dispositif de pose (11) d'étiquettes supplémentaires disposé sur la chaîne (1) en aval du second lecteur (L2), lesdits premier et troisième dispositifs de pose (4,11) étant placés de part et d'autre du dispositif de transport (3).

9. Utilisation du système d'étiquetage selon l'une des revendications 4 à 8 pour la gestion des stocks, l'entrée en stock des produits étiquetés par ledit système étant validée par la détection de la conformité des données lues par le second lecteur (L2).

## Claims

1. System for the automatic labelling of products (CD0-CD5) on which there are affixed codes for identification of said products, said system comprising a labelling line (1) including:
- a product loading device (2),
- a conveying device (3),
- at least one first label positioning device (4),
- a product unloading device (5),
said system also comprising a monitoring unit (6) connected to a first reader (L1) placed upstream of the first label positioning device (4) and arranged so as to be able to read said identification code and a label printing device (7) controlled by the monitoring unit (6) and supplying the first label positioning device (4), the monitoring unit (6) comprising means for seeking, in a database (BD), data to be transmitted to the printing device (7) as a function of the identification codes read by the first reader (L1), said system being characterized in that it comprises a first discharge device (E1) placed downstream of the first reader (L1) and controlled by the monitoring unit (6) and in that the monitoring unit actuates said first discharge device (E1) if the identification codes read by the first reader (L1) do not conform with the reference identification codes in the database (BD).

2. Labelling system according to Claim 1, characterized in that said first label positioning device (4) comprises an inhibiting mechanism (16, 27) controlled by the monitoring unit (6) allowing the positioning of labels to be prevented and in that if a non-conforming identification code is detected, the monitoring unit (6) activates said inhibiting mechanism (16, 27) at the moment when the product carrying said non-forming code should have received a label.

3. Labelling system according to Claim 2, characterized in that the labels to be printed (25) by said printing device (7) are pre-glued and are supported by a tape (26) wound round a mandrel (12), said tape being driven toward a printing head of the printing device (7) then over a finger (16) arranged in the region of passage of the products onto the line (1) and of which an acute-angled portion is normally in contact with said tape so as to unstick the labels (25) from said tape (26) and in that said inhibiting mechanism (16, 27) comprises a device (27) allowing said finger (16) to be displaced so as to eliminate contact between the tape (26) and said acute-angled portion.

4. Labelling system according to one of Claims 1 to 3, characterized in that it comprises a second reader (L2) connected to the monitoring unit (6) and placed downstream of the first label-positioning device (4) and a second discharge device (E2) placed downstream of said second reader (L2) and controlled by the monitoring unit (6), in that the monitoring unit (6) comprises means for detecting the conformity between the data read by said second reader (L2) and the data transmitted to the printing device (7) and means for actuating said second discharge device (E2) in the case of non-conformity.

5. Labelling system according to Claim 4, characterized in that said second reader (L2) has a performance level at most equivalent to those of readers normally used in the points of sale of products labelled by said system.

6. Labelling system according to one of Claims 2 to 5, characterized in that said monitoring unit (6) consists of a programmable automaton (8) and of a micro-computer (9) connected to one another, said micro-computer communicating directly with said reader or readers (L1, L2) and said printing device (7), said automaton (8) being connected to position sensors (P1-P5) for the products (CD1-CD5) present on the line (1) and to actuators for said discharge device or devices (E1, E2) and for the inhibiting mechanism (16, 27).

7. Labelling system according to one of Claims 1 to 6, characterized in that it comprises a second protective label positioning device (10) arranged on the line (1) between the first reader (L1) and the label positioning device (4).

8. Labelling system according to one of Claims 1 to 7, characterized in that it comprises a third additional label positioning device (11) arranged on the line (1) downstream of the second reader (L2), said first and third positioning devices (4, 11) being placed on either side of the conveying device (3).

9. Use of the labelling system according to one of Claims 4 to 8 for the management of stock, the input into stock of products labelled by said system being validated by detection of the conformity of the data read by the second reader (L2).

## Patentansprüche

1. System zum automatischen Etikettieren von Produkten (CD0-CD5), an denen Codes zur Identifizierung der Produkte angebracht werden, wobei das System eine Kette (1) zum Etikettieren umfaßt, die umfaßt:
- eine Vorrichtung (2) zum Beladen von Produkten,
- eine Vorrichtung (3) zum Transport,
- wenigstens eine erste Vorrichtung (4) zum Anbringen von Etiketten,
- eine Vorrichtung (5) zum Entladen der Produkte,
wobei das System weiterhin eine Einheit (6) zur Steuerung, die mit einer ersten Leseeinrichtung (L1) verbunden ist, welche der ersten Vorrichtung (4) zum Anbringen von Etiketten vorgeschaltet ist und eingerichtet ist, derart, um den Code zur Identifizierung lesen zu können, und eine Vorrichtung (7) zum Drucken von Etiketten, die durch die Einheit (6) zur Steuerung gesteuert wird und die erste Vorrichtung (4) zum Anbringen von Etiketten versorgt, umfaßt, wobei die Einheit (6) zur Steuerung Einrichtungen zum Suchen der an die Vorrichtung (7) zum Drucken zu übertragenden Daten in Abhängigkeit von den durch die erste Leseeinrichtung (L1) gelesenen Codes zur Identifizierung in einer Datenbank (BD) umfaßt, wobei das System dadurch gekennzeichnet ist, daß es eine erste Vorrichtung (E1) zum Auswerfen, die der ersten Leseeinrichtung (L1) nachgeschaltet ist und durch die Einheit (6) zur Steuerung gesteuert wird, umfaßt, und dadurch, daß die Einheit zur Steuerung die erste Vorrichtung (E1) zum Auswerfen im Fall einer Nicht-Konformität der Codes zur Identifizierung, welche durch die erste Leseeinrichtung (L1) abgelesen sind, mit den Codes zur Identifizierung, auf welche in der Datenbank (BD) Bezug genommen sind, betätigt.

2. System zum Etikettieren nach Anspruch 1, dadurch gekennzeichnet, daß die erste Vorrichtung (4) zum Anbringen von Etiketten einen durch die Einheit (6) zur Steuerung gesteuerten Mechanismus (16, 27) zur Verhinderung umfaßt, der gestattet, das Anbringen von Etiketten zu verhindern, und dadurch, daß die Einheit (6) zur Steuerung im Fall einer Erfassung eines nichtkonformen Codes zur Identifizierung den Mechanismus (16, 27) zur Verhinderung in dem Moment aktiviert, in welchem das den nichtkonformen Code tragende Produkt ein Etikette hätte empfangen sollen.

3. System zum Etikettieren nach Anspruch 2, dadurch gekennzeichnet, daß die durch die Vorrichtung (7) zum Drucken zu bedruckenden Etiketten (25) mit Leim vorbestrichen sind und von einem um einen Dorn (12) gewickelten Band (26) getragen sind, wobei das Band zu einem Druckkopf der Vorrichtung (7) zum Drucken, dann über einen Finger (16) geführt wird, der in der Nähe des Durchganges der Produkte in der Kette (1) angeordnet ist und dessen eines Teil, welches die Form eines spitzen Winkels aufweist, normalerweise mit dem Band in Kontakt steht, derart, um die Etiketten (25) des Bandes (26) abzulösen, und dadurch, daß der Mechanismus (16, 27) zur Verhinderung eine Einrichtung (27) umfaßt, die gestattet, den Finger (16) zu bewegen, derart, um den Kontakt des Bandes (26) auf dem Teil, welches die Form eines spitzen Winkels aufweist, zu unterdrücken.

4. System zum Etikettieren nach einem der Ansprüche 1 bis 3, dadurch gekennzeichnet, daß es eine zweite Leseeinrichtung (L2), die mit der Einheit (6) zur Steuerung verbunden ist und der ersten Vorrichtung (4) zum Anbringen von Etiketten nachgeschaltet ist, und eine zweite Vorrichtung (E2) zum Auswerfen, die der zweiten Leseeinrichtung (L2) nachgeschaltet ist und durch die Einheit (6) zur Steuerung gesteuert wird, umfaßt, dadurch, daß das die Einheit (6) zur Steuerung Einrichtungen zum Erfassen der Konformität von Daten, welche durch die zweite Leseeinrichtung (L2) abgelesen sind, mit den Daten, welche der Vorrichtung (7) zum Drucken übertragen sind, und Einrichtungen zum Betätigen der zweiten Vorrichtung (E2) zum Auswerfen im Falle einer Nicht-Konformität umfaßt.

5. System zum Etikettieren nach Anspruch 4, dadurch gekennzeichnet, daß die zweite Leseeinrichtung (L2) ein Leistungsniveau besitzt, das höchstens äquivalent zu demjenigen von Leseeinrichtungen, die normalerweise an den Punkten zum Verkauf von etikettierten Produkten durch das System verwendet sind.

6. System zum Etikettieren nach einem der Ansprüche 2 bis 5, dadurch gekennzeichnet, daß die Einheit (6) zur Steuerung aus einem programmierbaren Automaten (8) und einem Mikrocomputer (9), die miteinander verbunden sind, gebildet ist, wobei der Mikrocomputer mit der oder den Leseeinrichtungen (L1, L2) und der Vorrichtung (7) zum Drucken unmittelbar kommuniziert, der Automat (8) mit Positionsaufnehmern (P1-P5) von in der Kette (1) vorhandenen Produkten (CD1-CD5) und mit Betätigungseinrichtungen des oder der Vorrichtungen (E1, E2) zum Auswerfen und des Mechanismus (16, 27) zur Verhinderung verbunden ist.

7. System zum Etikettieren nach einem der Ansprüche 1 bis 6, dadurch gekennzeichnet, daß es eine zweite Vorrichtung (10) zum Anbringen von Schutzetiketten umfaßt, die in der Kette (1) zwischen der ersten Leseeinrichtung (L1) und der Vorrichtung (4) zum Anbringen von Etiketten angeordnet ist.

8. System zum Etikettieren nach einem der Ansprüche 1 bis 7, dadurch gekennzeichnet, daß es eine dritte Vorrichtung (11) zum Anbringen von zusätzlichen Etiketten umfaßt, die in der Kette (1) hinter der zweiten Leseeinrichtung (L2) angeordnet ist, wobei die erste und dritte Vorrichtung (4, 11) zum Anbringen beidseits der Vorrichtung (3) zum Transport positioniert sind.

9. Verwendung des Systems zur Etikettierung nach einem der Ansprüche 4 bis 8 zur Steuerung von Lagern, wobei der vorrätige Eingang von etikettierten Produkten durch das System mittels der Erfassung der Konformität von Daten, welche durch die zweite Leseeinrichtung (L2) gelesen werden, validiert wird.
